# EUROPÄISCHE PATENTSCHRIFT

(11) **EP 2 193 001 B1**
(45) Veröffentlichungstag und Bekanntmachung des Hinweises auf die Patenterteilung: **27.06.2012**
(21) Anmeldenummer: 08829753.6
(22) Anmeldetag: 31.10.2008
(51) Int. Cl.: B22D 17/28, B22D 18/04, B22D 35/04, F27B 14/08, F27D 3/14, F27B 17/00

(54) **STEIGROHR ZUR ABGABE VON METALLSCHMELZE UND DOSIEROFEN MIT EINEM SOLCHEN STEIGROHR**
RISING PIPE FOR DELIVERING MOLTEN METAL AND DOSING FURNACE WITH SUCH A RISING PIPE
CONDUITE MONTANTE POUR LA DISTRIBUTION DE MÉTAL EN FUSION ET FOUR DE DOSAGE AU CONDUITE MONTANTE

(43) Veröffentlichungstag der Anmeldung: 09.06.2010
(73) Patentinhaber: StrikoWestofen GmbH, 55252 Mainz-Kastel (DE)
(72) Erfinder: GLÜCKLICH, Jens, 65817 Eppstein-Niederjosbach (DE)
(74) Vertreter: Blumbach - Zinngrebe
(86) Internationale Anmeldenummer: PCT/EP2008/009212
(87) Internationale Veröffentlichungsnummer: WO 2009/030513

(56) Entgegenhaltungen:
- WO-A-2006/092163
- DE-U1-202005 017 110

## Beschreibung

Die Erfindung bezieht sich auf ein Steigrohr zur Verwendung in einem Dosierofen sowie auf einen Satz von Steigrohren unterschiedlichen Kalibers, ferner auf einen Dosieröfen zur Abgabe von abgemessenen Portionen einer Metallschmelze, insbesondere flüssige Aluminiumlegierung. .

Derartige Dosieröfen (WO 2006/092163 A) umfassen ein feuerfest ausgekleidetes Gehäuse, das eine Wanne für die Metallschmelze bildet, ferner ein Füllrohr zur Zuführung der Metallschmelze in die Wanne, ein Steigrohr zur Abgabe von Materialschmelzportionen und eine Druckzuführuhgseinrichtung zur Erzeugung eines Überdrucks im Inneren des Dosierofens zwecks Abgabe je einer Metallschmelzportion. Das Steigrohrinnere weist eine einlaufseitige Drossel, einen Diffuser und einen Rohrabschnitt auf (DE 20 2005 017 110 U1). Dosieröfen werden dazu verwendet, unter anderem Druckgussmaschinen für Sandformen oder für Kokillen zu beschicken, d.h. deren Füllkammer mit einer Metallschmelzportion zu füllen. Dabei kommt es auf genau abgemessene Portionen der Metallschmelze an. Ist die Füllmenge zu klein, kann es in der Druckgussmaschine zu Beschädigungen kommen, weil der Druckkolben der Druckgussmaschine an der Füllkammerwand anschlägt. Außerdem wird das hergestellte Druckgussstück mangelhaft. Wenn die Metallschmelzportion zu groß ist, besteht die Gefahr, dass die aus einzelnen Teilen bestehende Druckgussform auseinander gepresst wird, was ebenfalls zu Beschädigungen führen kann, jedenfalls aber unbrauchbare Druckgusswerkstücke liefert. Somit ist die genaue Bemessung der Metallportionen von ausschlaggebender Bedeutung.

Im Stand der Technik gibt es Steigrohre, die bei der einlaufseitigen Drossel Kalottenform aufweisen, und Steigrohre, die bei der einlaufseitigen Drossel Konusform aufweisen (DE 20 2005 017110 U1). Bei den Steigrohren in Kalottenform kommt es zu Strömungsabrissen hinter der Drossel und damit zu Verwirbelungen in Toträumen, was den Durchsatz (Stromrate) an Schmelze vermindert. Bei Steigrohren in Konusform unmittelbar hinter der Drossel wird zwar die Gefahr der Totraumbildung herabgesetzt, jedoch ist die Genauigkeit der Abgabemenge der Metallschmelze dennoch nicht optimal. Dies beruht darauf, dass zwischen den einzelnen Abschnitten der Steigrohre Kanten ausgebildet sind. Beim Reinigen des Steigrohrs können außerdem diese Kanten in ihrer Lage leicht verändert werden, wenn zu wenig oder zu viel Material von der Steigrohrinnenwandung entfernt wird. Dies führt zu Veränderungen der Geometrie des Steigrohrs und damit zu Veränderung der Förderung der Schmelze nach Reinigung des Steigrohrs.

Steigrohre sind für unterschiedliche Bereiche von Metallschmelzportionen ausgelegt, d. h. mit unterschiedlichen Kalibern gebaut. Basierend auf einem jeweiligen Kaliber des Steigrohrs wird die Metallschmelzportion durch die Höhe und die zeitliche Dauer des Überdrucks im Dosierofen gesteuert. Ein Überdruck im Dosierofen kann sich deshalb aufbauen, weil das Steigrohr in die Metallschmelze eintaucht und die Drossel des Steigrohrs den Abfluss von Metallschmelze hemmt. Wenn sich ein konstanter Überdruck im Inneren des Dosierofens aufgebaut hat, kann die Steigrohrdrossel als eine Messblende angesehen werden, die einen im Wesentlichen konstanten Materialstrom hindurchlässt. Bevor es jedoch zu diesem konstanten Materialstrom kommt, gibt es Einschwingvorgänge des Materialstroms, die von vielerlei Parametern abhängen, welche nicht konstant gehalten werden können. Im zeitlichen Verlauf des Einschwingvorgangs kommt es zu Schwankungen des Materialstroms, die bis zu Überschwingvorgängen reichen können. Die Größe der Schwankungen kann sich von Mal zu Mal des Betriebs des Dosierofens ändern, was die genaue Dosierung der abgegebenen Metallschmelzportionen erschwert und ungenau macht.

Der Erfindung liegt die Aufgabe zugrunde, die aufgezeigten Mängel zu vermeiden. Insbesondere soll ein Steigrohr angegeben werden, mit dem sich die Einschwingvorgänge bei der Abgabe einer Metallschmelzportion glätten lassen und praktisch einen aperiodischen Verlauf zeigen. Die Reinigung des Steigrohrs soll zu gleichbleibender Güte der geometrischen Form führen.

Die gestellte Aufgabe wird mit einem Steigrohr gelöst, wie in den Ansprüchen angegeben. Im Einzelnen geht die Innenoberfläche des Steigrohrs zwischen einem Drosselabschnitt, einem Diffusorabschnitt und einem Rohrabschnitt ohne Kantenbildung glatt ineinander über, wobei eine stetige Änderung der Zunahme des Innendurchmessers im Bereich des Diffusorabschnitts erfolgt. Demnach bildet die mathematische erste Ableitung df(x)/dx der Funktion f(x) des Innendurchmessers des Steigrohrs als Funktion der Strecke x entlang der Symmetrieachse, eine stetige Funktion, d.h. eine Funktion ohne Sprünge.

Um kantenlos zu sein, geht der einlaufseitige Drosselabschnitt mit einem ersten Abrundungsradius in den Diffusorabschnitt über, und der Diffusor geht kantenlos, mit einem zweiten Abrundungsradius in den Rohrabschnitt über. Die Abrundungsradien sind groß gegenüber dem Einlaufdurchmesser oder dem Auslaufdurchmesser gewählt. "Groß" bedeutet hier "um nahezu eine Größenordnung oder darüber hinaus größer".

Steigrohre sind Austauschteile, die einerseits wegen Abnutzung ausgetauscht werden, andererseits bei Produktionswechsel der Druckgusswerkstücke. Um innerhalb eines bestimmten Zeitrahmens eine bestimmte Metallschmelzportion abzugeben, wird ein Steigrohr passenden Kalibers aus einem Satz von Steigrohren ausgewählt und in den Dosierofen eingesetzt. Der Satz von Steigrohren unterschiedlichen Kalibers deckt den Gesamtbereich der Metallschmelzströme des betreffenden Dosierofens ab.

Ausführungsbeispiele der Erfindung werden anhand der Zeichnung beschrieben. Dabei zeigt:
- Fig. 1: einen Dosierofen in schematisierter Darstellung bei entfernten Außenteilen"
- Fig. 2: eine Teilansicht des Innenraums eines Dosierofens,
- Fig. 3: ein Diagramm des Massenstromes über die Zeit eines konventionellen Steigrohres,
- Fig. 4: ein Diagramm des Massenstromes über die Zeit bei einem erfindungsgemäßen Steigrohr,
- Fig. 5: einen Längsschnitt durch ein Steigrohr,
- Fig. 6: einen Längsschnitt durch ein weiteres Steigrohr und
- Fig. 7: ein Reinigungswerkzeug zum Reinigen von Steigrohren.

Fig. 1 ist eine schematische Darstellung des Innenraums eines Dosierofens. Dieser enthält ein innen feuerfest ausgekleidetes Gehäuse 1, das eine Wanne für die Metallschmelze bildet, ferner ein Füllrohr 2 zur Zuführung der Metallschmelze in die Wanne, ein Steigrohr 3 zur Abgabe von Metallschmelzportionen und eine Druckzuführungseinrichtung 4 zur Erzeugung eines Überdrucks im Inneren des Dosierofens, um jeweils Metallschmelzportionen am Steigrohr 3 abzugeben. Das Niveau der Schmelze im Dosierofen ist durch eine Ebene 5 angedeutet. Das Füllrohr 2 besteht aus Keramik oder Feuerbeton und bildet einen sich verengenden Trichter mit engem Auslass, der beim Betrieb des Dosierofens einen Verschluss für den im Inneren erzeugten Überdruck bildet, andererseits das Nachströmen von Metallschmelze in die Wanne zulässt. Der Betrieb des Dosierofens erfolgt stoßweise, d. h. zur Abgabe einer Metallschmelzportion am Steigrohr 3 wird während einer bestimmten Zeit, beispielsweise für 8 Sekunden, ein Überdruck erzeugt, der zur Förderung einer Metallschmelzportion durch das Steigrohr 3 in die Füllkammer beispielsweise einer Aluminiumdruckgussmaschine dient. Die angewendeten Drücke liegen im Bereich von 10 mbar bis 200 mbar und vorzugsweise im Bereich von 40 bis 80 mbar. Um diese Drücke aufzubauen, muss das Steigrohr 3 als temporärer Verschluss wirken, d. h. der Aufbau des Druckes erfolgt wesentlich rascher als der mögliche Abfluss von Material durch das Steigrohr 3.

Fig. 2 zeigt den prinzipiellen Aufbau eines Steigrohres 3. Die Wandung des Steigrohrs besteht aus Keramik oder Feuerbeton. Das Steigrohrinnere 30 enthält drei Abschnitte, nämlich einen einlaufseitigen Drosselabschnitt 31, einen Verbindungsdiffusorabschnitt 32 und einen auslaufseitigen Rohrabschnitt 33. Die Drossel 31 verzögert den Abfluss der Metallschmelze bei Druckaufbau in dem Gehäuse 1, so dass man mittels der Druckzuführungseinrichtung 4 eine gewünschte Höhe des Überdrucks im Gehäuse 1 einstellen kann. Alsdann wirkt die Drossel 31 als Messblende, d. h. bei eingestelltem, konstantem Druck fließt ein in etwa konstanter Strom durch das Steigrohr 3.

Bevor es jedoch zu diesem konstanten, geförderten Strom kommt, muss der Strom vom Wert Null auf den gewünschten Wert angestoßen werden, wobei es zu Einschwingvorgängen kommen kann. Fig. 3 zeigt das Verhalten des Massenstroms bei einem konventionellen Steigrohr der Kalottenform. Es bilden sich Überschwingvorgänge heraus, bevor sich der in etwa konstante Massenstrom ergibt. Demgegenüber zeigt Fig. 4 das Verhalten des Massenstroms bei einem erfindungsgemäßen Steigrohr. Wie deutlich sichtbar, verläuft der Einschwingvorgang praktisch aperiodisch, d. h. es treten keine Überschwingvorgänge auf.

Die Ausbildung des erfindungsgemäßen Steigrohrs wird anhand der Fig. 5 und 6 beschrieben. Das Steigrohrinnere 30 ist durch eine Schlichtbearbeitung geglättet. Es können die drei Abschnitte Drossel 31, Diffusor 32 und Rohrabschnitt 33 unterschieden werden, deren Längen mit L31 bzw. L32 bzw. L33 gekennzeichnet sind. Der Einlaufdurchmesser ist mit Di und der Auslaufdurchmesser mit Do bezeichnet. Der Außendurchmesser des Steigrohrs beträgt Da. Der Drosselabschnitt 31 ist rundzylindrisch und geht kantenlos mit einem Abrundungsradius R1 in den konischen Diffusorabschnitt 32 über. Der Rohrabschnitt 33 ist mit einem Öffnungswinkel von 1° zum Auslauf hin leicht konisch und geht kantenlos mit einem Abrundungsradius R2 in den Diffusorabschnitt 32 über. Die inneren Schnittlinien im axialen Längsschnitt durch das Steigrohr 3 sind stetig differenzierbar und sind im Diffusorabschnitt 32 allgemein S-förmig. Die Radien R1 und R2 können so gewählt werden, dass die mit ihnen erzeugten Rundungen, welche Teile von Torusflächen darstellen, tangential ineinander übergehen, d. h. im axialen Schnitt einen Wendepunkt bilden, an welchem der maximale Konusöffnungswinkel α des Diffusorabschnitts 32 gemessen werden kann. Es ist aber auch möglich, eine Konusfläche des Winkels α mit geraden Mantellinien zu bilden, die tangential in die durch die Radien R₁, R₂ gebildeten Torusflächen übergehen. Die Außenform des Steigrohres 3 kann abgerundet oder, wie dargestellt, kantig sein. Jedoch sollte eingangsseitig beim Übergang der Außenfläche zur Innenfläche des Steigrohres eine scharfe Umlaufkante 34 vorgesehen sein, und ausgangsseitig sollte keine "Stolperkante" zu einem weiterführenden Rohr gegeben sein, was eine weitere scharfe Umlaufkante 35 bedingt.

Steigrohre gibt es unter anderem mit einer Gesamtlänge L von 570 mm. Zu den Nenngrößen bei Steigrohren zählt noch der Außendurchmesser Da sowie die Innendurchmesser Do und Di am Auslass und Einlass des Steigrohres. Ausgehend von einer Gesamtlänge L = 570 mm liegt der Außendurchmesser Da im Bereich von 65 bis 130 mm. Der Auslassdurchmesser Do liegt im Bereich von 40 bis 80 mm und der Einlassdurchmesser Di im Bereich von 12 bis 40mm. Es versteht sich, dass die jeweils kleineren Werte der Durchmesser miteinander und die jeweils größeren Durchmesser miteinander kombiniert sind.

Bei dem in Fig. 5 dargestellten Steigrohr beträgt der Auslassdurchmesser Do = 40 mm, und der Einlassdurchmesser Di = 16 mm, während L31 = 15 mm und L32 = 55 mm betragen. Die Abrundungsradien betragen R1 = 150 mm und R2 = 250 mm. Der maximale Öffnungswinkel α des Diffusors 32 beträgt etwa 10°.

Für die Ausführungsform nach Fig. 6 ergeben sich folgende Werte:
L = 570 mm; Da = 120 mm; Do = 65 mm; Di = 21 mm;
L31 = 20 mm; L32 = 105 mm; R1 = 150 mm; R2 = 250 mm, α = 14°.

Von den angegebenen Werten kann abgewichen werden. So braucht der Drosselabschnitt 31 nicht streng zylindrisch zu sein, vielmehr ist eine leicht konische Form zulässig. Der in Achsrichtung gemessene Wandwinkel im Drosselabschnitt kann im Bereich von 0 bis 1° gewählt werden. Auch für den Konusöffnungswinkel des Diffusors 32 gibt es einen bevorzugten Bereich, der von 8° bis 16° reicht. Für den Rohrabschnitt 33 wird ein Wandwinkel im Bereich von 0,5° bis 2° gewählt, was die Reinigung des Steigrohres von fest gewordener Metallschmelze erleichtert. Der erste Abrundungsradius R1 ist vorzugsweise größer als 30 mm und kann im Bereich von 100 bis 200 mm liegen und der zweite Abrundungsradius R2 ist vorzugsweise größer als 50 mm und kann im Bereich von 200 bis 300 mm gewählt werden.

Infolge der Geometrie des neuen Steigrohres und den bei Dosieröfen üblichen Förderdrücken wird eine laminare Strömung im Steigrohrinneren erzielt, was dazu führt, dass die Größe des Stromes bei dem neuen Steigrohr erhöht ist. Während beispielsweise ein Standardsteigrohr in Kalottenform der Nenngröße 570 x 85 / 65 x 21 (L x Da / Do x Di) einen Massestrom von knapp 100 kg/min bei 60 mbar Förderdruck aufweist, zeigt das neue strömungsoptimierte Steigrohr mit den gleichen Nennmaßen bei gleichem Förderdruck einen Massenstrom von 120 kg/min. Es darf angenommen werden, dass diese Erhöhung der Stromrate und das verbesserte Einschwingverhalten auf die Vermeidung von Wirbelbildungen bzw. Turbulenzen in den einzelnen Abschnitten (Drossel, Diffusor, Rohrabschnitt) innerhalb des erfindungsgemäßen Steigrohrs zurückzuführen ist.

Bei einem Dosierofen gibt es einen Gesamtbereich von abgemessenen Portionen, der üblicherweise mit einem Satz von Steigrohren unterschiedlichen Kalibers abgedeckt wird. Indem das neue strömungsoptimierte Steigrohr einen erhöhten Durchsatz zeigt, kann man den Gesamtbereich der abzumessenden Portionen mit weniger Steigrohren in dem Satz abdecken als bisher. Bei einem Dosierofen marktüblicher Größe kann man mit fünf Steigrohren (statt bisher sieben oder acht Steigrohren) in dem Satz auskommen, die folgende Abmessungen aufweisen:

| Nr. | Gesamtlänge (L) | max.Außendurchmesser (Da) | max.Innendurchmesser (Do) | Einlaufdurchmesser (Di) |
|---|---|---|---|---|
| 1 | 570 | 90 | 40 | 16 |
| 2 | 570 | 120 | 65 | 21 |
| 3 | 570 | 120 | 65 | 24 |
| 4 | 570 | 120 | 65 | 35 |
| 5 | 570 | 120 | 65 | 40 |

| Nr. | Länge der Drossel (L31) | erster Abrundungsradius (R1) | zweiter Abrundungsradius (R2) | Länge des Diffusors etwa |
|---|---|---|---|---|
| 1 | 15 | 150 | 250 | 55 |
| 2 | 20 | 150 | 250 | 105 |
| 3 | 25 | 150 | 250 | 100 |
| 4 | 35 | 150 | 250 | 90 |
| 5 | 40 | 150 | 250 | 85 |

Beim Gebrauch der Steigrohre 3 setzt sich Schmelze an den Rohrwandungen fest, die einen unerwünschten Überzug des Rohrinneren 30 ergeben. Deshalb wird solcher Überzug von Zeit zu Zeit entfernt, was mit einem in Fig. 7 dargestellten Werkzeug 7 geschehen kann. Dieses weist eine Stange 70 mit Griff 71 und einem Schaber 72 auf, der als Halbrundscheibe mit einem Radius passend zum Einlaufdurchmesser des betreffenden Steigrohrs 3 ausgebildet ist. Auch der Durchmesser der Stange 70 kann in Abhängigkeit von der Steigrohrgröße passend gewählt werden. Da das Innere 30 des Steigrohres kantenlos ist, wird die Gefahr des heftigen Anschlagens des Schabers 72 am Rohrwandinneren infolge Trägheitskräften beim Richtungswechsel an Kanten vermieden, so dass Beschädigungen der Rohrinnenwand beim Reinigen des Steigrohrs weitgehend vermieden werden.

Statt einer Halbrundscheibe als Schaber 72 kann auch ein ahlenartiger Formschaber benutzt werden, der an die S-förmige Krümmung je eines Steigrohrinneren 30 angepasst ist,um die gewünschte Geometrie des Steigrohrinneren bei jedem Reinigungsvorgang immer wieder herauszuarbeiten.

## Patentansprüche

1. Steigrohr zur Verwendung in einem Dosierofen zur Abgabe von abgemessenen Portionen einer Metallschmelze,
umfassend ein Steigrohrinneres (30), das einen einlaufseitigen Drosselabschnitt (31) mit Einlaufdurchmesser (Di) und einen Rohrabschnitt (33) mit Auslaufdurchmesser (Do) aufweist, die durch einen Diffusorabschnitt (32) miteinander verbunden sind, wobei nicht nur die Innenoberflächen (30) von Drosselabschnitt (31) und Diffusorabschnitt (32), sondern auch von Diffusorabschnitt (32) und Rohrabschnitt (33) ohne Kantenbildung glatt ineinander übergehen, und wobei eine stetige Änderung der Zunahme des Innendurchmessers beim Übergang des Drosselabschnitts (31) zum Diffusorabschnitt (32) und beim Übergang des Diffusorabschnitts (32) zum Rohrabschnitt (33) erfolgt.

2. Steigrohr nach Anspruch 1, wobei der einlaufseitige Drosselabschnitt (31) einen Kanal mit im Wesentlichen konstanten Einlaufdurchmesser (Di) bildet,
wobei der Diffusorabschnitt (32) generell Konusform aufweist, sich an den Drosselabschnitt (31) anschließt und einen sich erweiternden Bereich der Innenoberfläche (30) des Steigrohrs (3) bildet,
wobei der Rohrabschnitt (33) sich an den Diffusorabschnitt anschließt und einen Auslaufkanal mit Auslaufdurchmesser (Do) bildet,
wobei der einlaufseitige Drosselabschnitt (31) kantenlos, mit einem ersten Abrundungsradius (R1) in den Diffusorabschnitt (32) übergeht, um eine stetige Änderung der Zunahme des Innendurchmessers beim Übergang des Drosselabschnitts (31) zum Diffusorabschnitt (32) zu bewirken, und
wobei der Diffusorabschnitt (32) kantenlos, mit einem zweiten Abrundungsradius (R2) in den Rohrabschnitt (33) übergeht, um eine stetige Änderung der Zunahme des Innendurchmessers beim Übergang des Diffusorabschnitts (32) zum Rohrabschnitt (33) zu bewirken.

3. Steigrohr nach Anspruch 2,
wobei die Abrundungsradien (R1, R2) groß gegenüber Einlaufdurchmesser (Di) oder Auslaufdurchmesser (Do) gewählt sind.

4. Steigrohr nach Anspruch 2 oder 3,
wobei der erste Abrundungsradius (R1) einen Wert im Bereich von 100 bis 200 mm und der zweite Abrundungsradius (R2) einen Wert im Bereich von 200 bis 300 mm aufweist.

5. Steigrohr nach einem der Ansprüche 2 bis 4,
wobei der Diffusor (32) in seinem mittleren Bereich einen maximalen Konusöffnungswinkel (α) gegenüber der Steigrohrachse im Bereich eines Wertes von 8° bis 16° aufweist, und wobei infolge der Wandabrundungen der Konuswinkel (α) allmählich in den Wandwinkel des Drosselabschnitts (31) oder des Rohrabschnittes (33) übergeht.

6. Steigrohr nach einem der Ansprüche 1 bis 5,
wobei der gegenüber der Achsrichtung gemessene Wandwinkel des Drosselabschnitts (31) im Bereich von 0° bis 1° liegt.

7. Steigrohr nach einem der Ansprüche 1 bis 6,
wobei der gegenüber der Achsrichtung gemessene Wandwinkel des Rohrabschnittes (33) im Bereich von 0,5° bis 2° liegt.

8. Steigrohr nach einem der Ansprüche 1 bis 7,
wobei das Steigrohr (3) am Zulauf in den Drosselabschnitt (31) scharfkantig (34) ausgebildet ist.

9. Satz von Steigrohren unterschiedlichen Kalibers, die jeweils zur Abgabe von abgemessenen Portionen einer Metallschmelze innerhalb eines zugeordneten Bereichs von Portionsgrößen abgestimmt sind, um einen Gesamtbereich abgemessener Portionen eines Dosierofens abzudecken,
wobei die einzelnen Steigrohre (3) des Satzes die Merkmale des Steigrohres nach einem der Ansprüche 1 bis 8 aufweisen.

10. Satz von Steigrohren nach Anspruch 9,
wobei der Satz fünf Steigrohre mit folgenden Abmessungen (in mm) umfasst:
| Nr. | Gesamtlänge (L) | max.Außendurchmesser (Da) | max.Innendurchmesser (Do) | Einlaufdurchmesser (Di) |
|---|---|---|---|---|
| 1 | 570 | 90 | 40 | 16 |
| 2 | 570 | 120 | 65 | 21 |
| 3 | 570 | 120 | 65 | 24 |
| 4 | 570 | 120 | 65 | 35 |
| 5 | 570 | 120 | 65 | 40 |
| Nr. | Länge der Drossel (L31) | erster Abrundungsradius (R1) | zweiter Abrundungsradius (R2) | Länge des Diffusors etwa |
|---|---|---|---|---|
| 1 | 15 | 150 | 250 | 55 |
| 2 | 20 | 150 | 250 | 105 |
| 3 | 25 | 150 | 250 | 100 |
| 4 | 35 | 150 | 250 | 90 |
| 5 | 40 | 150 | 250 | 85 |

11. Dosierofen zur Abgabe von abgemessenen Portionen einer Metallschmelze, umfassend
ein feuerfest ausgekleidetes Gehäuse (1), das eine Wanne für die Metallschmelze bildet,
ein Füllrohr (2) zur Zuführung der Metallschmelze in die Wanne,
ein Steigrohr (3) zur Abgabe von
Metallschmelzportionen, und
eine Druckzuführungseinrichtung (4) zur Erzeugung eines Überdrucks im Inneren des Dosierofens zwecks Abgabe je einer Metallschmelzportion, wobei das Steigrohr (3) gemäß einem der Ansprüche 1 bis 8 ausgebildet ist.

## Claims

1. Rising pipe for use in a dosing furnace for delivering measured portions of molten metal,
comprising a rising pipe inner (30) which has a throttling section (31) on the inlet side with an inlet diameter (Di) and a pipe section (33) with an outlet diameter (Do), which are connected to each other by a diffuser section (32), not only the inner surfaces (30) of throttling section (31) and diffuser section (32) but also those of diffuser section (32) and pipe section (33) merging smoothly into each other without forming an edge, and a continuous change in the increase in the internal diameter taking place at the transition from the throttling section (31) to the diffuser section (32) and at the transition from the diffuser section (32) to the pipe section (33).

2. Rising pipe according to Claim 1, the throttling section (31) on the inlet side forming a channel with a substantially constant inlet diameter (Di),
the diffuser section (32) having a generally conical shape, adjoining the throttling section (31) and forming a widening region of the inner surface (30) of the rising pipe (3),
the pipe section (33) adjoining the diffuser section and forming an outlet channel with an outlet diameter (Do),
the throttling section (31) on the inlet side merging into the diffuser section (32) without an edge but with a first rounding radius (R1) in order to effect a continuous change in the increase in the internal diameter at the transition from the throttling section (31) to the diffuser section (32), and
the diffuser section (32) merging into the pipe section (33) without an edge but with a second rounding radius (R2) in order to effect a continuous change in the increase in the internal diameter at the transition from the diffuser section (32) to the pipe section (33).

3. Rising pipe according to Claim 2,
the rounding radii (R1, R2) being chosen to be large as compared with the inlet diameter (Di) or outlet diameter (Do).

4. Rising pipe according to Claim 2 or 3,
the first rounding radius (R1) having a value in the range from 100 to 200 mm, and the second rounding radius (R2) having a value in the range from 200 to 300 mm.

5. Rising pipe according to one of Claims 2 to 4, the diffuser (32) having in its central region a maximum cone opening angle (α) with respect to the rising pipe axis in the range of a value from 8° to 16° and, as a result of the roundings of the wall, the cone angle (α) merging gradually into the wall angle of the throttling section (31) or the pipe section (33).

6. Rising pipe according to one of Claims 1 to 5, the wall angle of the throttling section (31), measured with respect to the axial direction, lying in the range from 0° to 1°.

7. Rising pipe according to one of Claims 1 to 6,
the wall angle of the pipe section (33), measured with respect to the axial direction, lying in the range from 0.5° to 2°.

8. Rising pipe according to one of Claims 1 to 7,
the rising pipe (3) being formed with a sharp edge (34) at the feed into the throttling section (31).

9. Set of rising pipes of different calibre, which are in each case coordinated so as to deliver measured portions of molten metal within an associated range of portion sizes, in order to cover an overall range of measured portions of a metering furnace,
the individual rising pipes (3) of the set having the features of the rising pipe according to one of Claims 1 to 8.

10. Set of rising pipes according to Claim 9,
the set comprising five rising pipes having the following dimensions (in mm):
| No. | Total length (L) | Max. outer diameter (Da) | Max. inner diameter (Do) | Inlet diameter (Di) |
|---|---|---|---|---|
| 1 | 570 | 90 | 40 | 16 |
| 2 | 570 | 120 | 65 | 21 |
| 3 | 570 | 120 | 65 | 24 |
| 4 | 570 | 120 | 65 | 35 |
| 5 | 570 | 120 | 65 | 40 |
| No. | Length of the throttle (L31) | First rounding radius (R1) | Second rounding radius (R2) | Length of the diffuser about |
|---|---|---|---|---|
| 1 | 15 | 150 | 250 | 55 |
| 2 | 20 | 150 | 250 | 105 |
| 3 | 25 | 150 | 250 | 100 |
| 4 | 35 | 150 | 250 | 90 |
| 5 | 40 | 150 | 250 | 85 |

11. Dosing furnace for delivering measured portions of molten metal, comprising
a fire-resistantly lined housing (1) which forms a trough for the molten metal,
a filling pipe (2) for feeding the molten metal into the trough,
a rising pipe (3) for delivering portions of molten metal, and
a pressure feeding device (4) for producing a positive pressure in the interior of the dosing furnace for the purpose of delivering a portion of molten metal in each case, the rising pipe (3) being formed in accordance with one of Claims 1 to 8.

## Revendications

1. Conduite montante destinée à être utilisée dans un four de dosage à des fins de distribution de portions dosées d'un métal en fusion,
comprenant une paroi interne de conduite montante (30) qui présente une section d'étranglement (31) côté entrée, avec un diamètre d'entrée (Di), et une section de conduite (33), avec un diamètre de sortie (Do), qui sont reliées entre elles par une section de diffuseur (32), sachant que les surfaces internes (30) non seulement de la section d'étranglement (31) et de la section de diffuseur (32) mais aussi de la section de diffuseur (32) et de la section de conduite (33) se raccordent de manière lisse les unes aux autres, sans formation d'arêtes, avec une variation constante de l'augmentation du diamètre intérieur au niveau de la transition de la section d'étranglement (31) à la section de diffuseur (32) et au niveau de la transition de la section de diffuseur (32) à la section de conduite (33).

2. Conduite montante selon la revendication 1, dans laquelle la section d'étranglement (31) côté entrée forme un conduit avec un diamètre d'entrée (Di) sensiblement constant,
dans laquelle la section de diffuseur (32) présente généralement une forme conique, fait suite à la section d'étranglement (31) et forme une zone élargie de la surface interne (30) de la conduite montante (3),
dans laquelle la section de conduite (33) fait suite à la section de diffuseur et forme un conduit de sortie avec un diamètre de sortie (Do),
dans laquelle la section d'étranglement (31) côté entrée se raccorde sans arête, avec un premier rayon d'arrondi (R1), à la section de diffuseur (32), afin d'obtenir une variation constante de l'augmentation du diamètre intérieur au niveau de la transition de la section d'étranglement (31) à la section de diffuseur (32), et
dans laquelle la section de diffuseur (32) se raccorde sans arête, avec un deuxième rayon d'arrondi (R2), à la section de conduite (33), afin d'obtenir une variation constante de l'augmentation du diamètre intérieur au niveau de la transition de la section de diffuseur (32) à la section de conduite (33).

3. Conduite montante selon la revendication 2, dans laquelle les rayons d'arrondi (R1, R2) sont choisis grands par rapport au diamètre d'entrée (Di) ou au diamètre de sortie (Do).

4. Conduite montante selon la revendication 2 ou 3, dans laquelle le premier rayon d'arrondi (R1) présente une valeur située dans la plage comprise entre 100 et 200 mm, et le deuxième rayon d'arrondi (R2) présente une valeur située dans la plage comprise entre 200 et 300 mm.

5. Conduite montante selon une des revendications 2 à 4, dans laquelle le diffuseur (32) présente dans sa partie médiane un angle d'ouverture de cône (α) maximal par rapport à l'axe de conduite montante, dont la valeur est comprise entre 8° et 16°, et dans laquelle, compte tenu des arrondis de paroi, l'angle de cône (α) passe progressivement à l'angle de paroi de la section d'étranglement (31) ou de la section de conduite (33).

6. Conduite montante selon une des revendications 1 à 5, dans laquelle l'angle de paroi de la section d'étranglement (31), mesuré par rapport à la direction de l'axe, est compris dans la plage allant de 0° à 1°.

7. Conduite montante selon une des revendications 1 à 6, dans laquelle l'angle de paroi de la section de conduite (33), mesuré par rapport à la direction de l'axe, est compris dans la plage allant de 0,5° à 2°.

8. Conduite montante selon une des revendications 1 à 7, dans laquelle la conduite montante (3) est réalisée avec des arêtes vives (34) à l'entrée de la section d'étranglement (31).

9. Ensemble de conduites montantes de calibres différents, qui sont chacune conçues pour distribuer des portions dosées d'un métal en fusion, à l'intérieur d'une plage affectée de grosseurs de portions, afin de couvrir une plage globale de portions dosées d'un four de dosage,
dans lequel les différentes conduites montantes (3) de l'ensemble présentent les caractéristiques de la conduite montante selon une des revendications 1 à 8.

10. Ensemble de conduites montantes selon la revendication 9, comportant cinq conduites montantes ayant les dimensions suivantes (en mm) :
| N° | Longueur totale (L) | Diamètre extérieur maximal (Da) | Diamètre intérieur maximal (Do) | Diamètre d'entrée (Di) |
|---|---|---|---|---|
| 1 | 570 | 90 | 40 | 16 |
| 2 | 570 | 120 | 65 | 21 |
| 3 | 570 | 120 | 65 | 24 |
| 4 | 570 | 120 | 65 | 35 |
| 5 | 570 | 120 | 65 | 40 |
| N° | Longueur de la section d'étranglement (L31) | Premier rayon d'arrondi (R1) | Deuxième rayon d'arrondi (R2) | Longueur du diffuseur environ |
|---|---|---|---|---|
| 1 | 15 | 150 | 250 | 55 |
| 2 | 20 | 150 | 250 | 105 |
| 3 | 25 | 150 | 250 | 100 |
| 4 | 35 | 150 | 250 | 90 |
| 5 | 40 | 150 | 250 | 85 |

11. Four de dosage pour distribuer des portions dosées d'un métal en fusion, comprenant
une enceinte (1) à garnissage réfractaire, qui forme une cuve pour le métal en fusion,
une conduite de remplissage (2) pour amener le métal en fusion à la cuve,
une conduite montante (3) pour distribuer des portions de métal en fusion, et un dispositif d'admission de pression (4) destiné à créer une surpression à l'intérieur du four de dosage, en vue de la distribution respectivement d'une portion de métal en fusion, la conduite montante (3) étant réalisée conformément à l'une des revendications 1 à 8.
